# FASCICULE DE BREVET EUROPEEN

(11) **EP 0 434 481 B1**
(45) Date de publication et mention de la délivrance du brevet: **09.08.1995**
(21) Numéro de dépôt: 90403247.1
(22) Date de dépôt: 16.11.1990
(51) Int. Cl.: E01F 9/011

(54) **Dispositif d'ancrage amovible d'un poteau dans le sol, base et poteau incorporant un tel dispositif et instrument de déverrouillage du dispositif**
Vorrichtung zur lösbaren Verankerung eines Pfostens im Boden, Sockel und Pfosten, der eine derartige Vorrichtung enthält, und Entriegelungswerkzeug für diese Vorrichtung
Device for the detachable anchorage of a pole in the ground, base and pole incorporating this device and tool to unlock the device

(30) Priorité: 17.11.1989 FR 8915381
(43) Date de publication de la demande: 26.06.1991
(73) Titulaire: SIGNALISATION COMMERCIALE CITADINE - S.C.C., F-13510 Eguilles (FR)
(72) Inventeur: Fabre, Jean-Louis, F-13090 Aix-En-Provence (FR)
(74) Mandataire: Rinuy, Santarelli

(56) Documents cités:
- DE-A- 2 924 432
- DE-A- 3 042 914
- DE-U- 7 630 712
- FR-A- 2 588 894
- US-A- 4 441 288

## Description

La présente invention concerne notamment un dispositif d'ancrage amovible d'un poteau dans le sol. Elle concerne également une base et un poteau incorporant un tel dispositif ainsi qu'un instrument de déverrouillage du dispositif.

La présente invention vise à résoudre un problème technique qui se pose depuis toujours en voirie : le remplacement aisé de poteaux (par exemple de poteaux portant des signalisations) ancrés dans le sol par bétonnage ou directement dans le bitume.

En effet, une technique connue et utilisée pour fixer de tels poteaux dans le sol consiste à réaliser d'une manière ou d'une autre un orifice destiné à recevoir une portion d'ancrage du poteau, à y introduire cette portion d'ancrage et à couler dans l'espace restant soit du ciment, soit du bitume ou tout autre matériau couramment utilisé en voirie.

Cette façon de faire présente l'inconvénient majeur que lorsqu'il faut remplacer le poteau, par exemple par suite d'une détérioration ou d'une rupture du poteau, il faut alors repiquer le béton ou le bitume. Or une telle opération est difficile et coûteuse en temps et en matériel (emploi d'un marteau-piqueur), ce qui, en plus, génère d'importantes nuisances sonores).

Par ailleurs, on connaît aussi un dispositif comportant les caractéristiques du préambule de la revendication 1 (voir document DE-A-2.924.432). Ce document ne permet pas de résoudre le problème de sécurité visé infra.

On connaît également (FR-A-2.588.894) un dispositif d'ancrage incorporant une pièce de verrouillage en forme de coin. Ce dispositif ne permet pas non plus de résoudre le problème de sécurité visé infra.

La présente invention a donc pour objet un dispositif d'ancrage amovible d'un poteau dans le sol exempt de ces inconvénients.

Par "sol", il convient d'entendre la terre ferme ou toute surface recouverte d'un matériau dans laquelle la fixation d'un poteau devrait se faire par prise et durcissement du matériau autour de la portion d'ancrage du poteau.

Par "poteau", on entend d'une manière générale, un élément tubulaire dont une portion est destinée à être ancrée dans le sol. Cet élément tubulaire peut être utilisé pour porter une signalisation, auquel cas il s'agit d'un poteau de signalisation ; l'élément tubulaire peut également être utilisé, conjointement avec d'autres éléments de même nature pour porter une structure (par exemple un abri, un kiosque, une structure complexe telle qu'un échafaudage etc.).

Les "poteaux" ainsi définis ont pour caractéristique commune que dans l'art antérieur leur seul mode de fixation dans le "sol" était le scellement, par exemple par bétonnage, avec les inconvénients ci-avant relevés.

La présente invention vise donc un dispositif d'ancrage amovible devant répondre au cahier des charges suivant.

Le dispositif doit être simple pour pouvoir être facilement assimilé dans son fonctionnement par les personnes devant procéder à l'ancrage d'un poteau dans le sol et, le cas échéant procéder à l'enlèvement du poteau.

Le dispositif doit avoir, si possible, un coût en énergie faible, voir nul lors de l'assemblage et lors du démontage du poteau.

Enfin, la structure du dispositif doit être telle que le prix de revient d'un poteau ancré dans le sol ne soit pas trop augmenté par rapport à l'art antérieur.

L'invention répond à ce cahier des charges, car, en effet le dispositif d'ancrage amovible est caractérisé en ce qu'il comporte une base destinée à être scellée dans le sol comportant un logement de forme, au moins partiellement complémentaire, à celle de la section externe d'une portion d'ancrage du poteau de telle sorte que cette portion puisse s'y emboîter ; une première surface d'appui agencée à l'intérieur du logement ; une seconde surface d'appui agencée dans ladite portion d'ancrage du poteau, venant en regard de la première surface d'appui lorsque la portion d'ancrage se trouve emboîtée dans le logement, les deux surfaces d'appui définissent alors, partiellement au moins, un volume conique ouvert vers le haut propice à l'engagement d'une pièce de verrouillage comportant une portion de verrouillage de forme au moins partiellement complémentaire, la pièce de verrouillage comportant une autre prise adaptée à coopérer avec l'extremité d'action d'un levier de déverrouillage.

Grâce à ces dispositions, l'invention réalise ses objectifs. En effet, de par sa structure extrêmement simple, elle est facile à mettre en oeuvre, tant du point de vue de la fabrication du dispositif que de son emploi sur le terrain. Cette mise en oeuvre sur le terrain est en effet extrêmement simplifiée de par la nature même de l'invention qui met en oeuvre un procédé déjà connu en soi, dans d'autres domaines, à savoir l'utilisation d'une pièce de verrouillage en forme de "coin". Elle peut dès lors être facilement assimilée. Par ailleurs, une fois le poteau ancré dans la base au moyen du coin, il est facile au moyen du levier, de désengager le coin.

Un autre objet de la présente invention concerne la sécurité d'emploi d'un tel dispositif, de telle sorte que le démontage d'un poteau ne puisse pas se faire par des personnes non autorisées.

Cet objet est atteint avec un dispositif selon la revendication 1.

Ainsi en premier lieu, dans un mode de réalisation préféré de l'invention, le levier et la prise ménagés sur la pièce de verrouillage présentent une géométrie particulière, de telle sorte que seul un levier présentant des caractéristiques prédéterminées peut être utilisé pour déverrouiller le dispositif.

De plus, d'une manière générale selon cet aspect de l'invention, il est prévu des moyens d'obturation empêchant l'accès à la pièce de verrouillage.

Dans un mode préféré de réalisation,la première surface d'appui est ménagée sur un bossage de largeur prédéterminée agencé sur la surface interne dudit logement, tandis que la seconde surface d'appui est ménagée à l'intérieur d'une échancrure agencée dans la portion d'ancrage, de largeur semblable au bossage, une pièce d'obturation de l'échancrure étant prévue, les géométries respectives de la pièce d'obturation et de l'échancrure étant telles que la pièce d'obturation puisse coulisser le long de l'échancrure sans pouvoir s'en échapper latéralement.

Grâce à ces dispositions, l'accès à la pièce de verrouillage est protégé car pour y accéder on ne peut dégager latéralement la pièce d'obturation. Seul le coulissement vers le haut de cette pièce est possible. Toutefois, pour obtenir un tel coulissement il faut, selon le cas, procéder au démontage d'un moyen de maintien de la pièce d'obturation ou dans un autre mode de réalisation, procéder au sciage du poteau de telle sorte que l'on puisse faire coulisser vers le haut ladite pièce d'obturation : ces opérations ne sont pas aisées pour des personnes non munies de matériel adéquat, en revanche elles deviennent faciles dans le cas contraire. La présente invention réalise donc ici de façon particulièrement avantageuse ces objectifs : permettre un enlèvement facile de la portion d'ancrage du poteau, tout en empêchant cet enlèvement par des personnes non autorisées.

Dans le mode de réalisation préféré de la présente invention, la pièce d'obturation est réalisée au moyen de deux profilés d'obturation adaptés à coulisser sur des nervures que comporte ladite échancrure. Avantageusement, il est prévu des moyens permettant le montage des profilés d'obturation par clipsage.

La présente invention vise également d'une part, un poteau comportant une portion d'ancrage et d'autre part, une base présentant les caractéristiques succinctement rappelées ci-dessus.

Les caractéristiques et avantages de l'invention ressortiront d'ailleurs de la description qui va suivre en regard des dessins annexés sur lesquels :
- la figure 1 est une vue schématique illustrant un poteau indicateur comportant un dispositif d'ancrage conforme à l'invention.
- la figure 2 est une vue en perspective éclatée avec arrachements partiels du dispositif d'ancrage schématisé en figure 1,
- la figure 3 est une vue en coupe partielle du dispositif,
- la figure 3a est une vue semblable à la figure 3, le dispositif étant assemblé, un outil de déverrouillage étant illustré partiellement, en position de travail,
- la figure 4 est une coupe transversale selon la ligne IV-IV de la figure 3,
- la figure 5 est une vue en perspective de la pièce de verrouillage utilisée dans le mode de réalisation illustré en figures 2 et 3.
- la figure 6 illustre en coupe transversale un profilé d'obturation.
- la figure 6a illustre en coupe transversale le montage de deux profilés d'obturation dans la portion d'ancrage du poteau,
- la figure 7 est une vue en perspective de l'outil utilisé pour déverrouiller le dispositif selon la présente invention,
- la figure 8 est une vue en élévation du dispositif illustré en figure 6a
- la figure 9 est une vue en perspective de la base illustrée en figures 1 à 3.

Selon le mode de réalisation choisi et représenté aux figures 1 à 3, le dispositif d'ancrage, qui porte la référence générale 10, comporte d'une part, une portion d'ancrage 11 d'un poteau 12 et d'autre part, une base 13 destinée à être scellée dans le sol 14. Le poteau 12 est ici un poteau de signalisation et porte à cet effet un panneau 15.

Comme on l'a observé plus haut, la présente invention n'est nullement limitée aux poteaux de signalisation, bien que ce dernier en soit une application privilégiée. Par ailleurs, dans ce mode de réalisation, le poteau présente sur l'ensemble de sa longueur une section identique : dans d'autres applications, ce ne sera pas le cas et dans ce qui va suivre on se référera essentiellement à la portion d'ancrage d'un poteau quelconque.

La base d'ancrage 13 est constituée par une pièce métallique destinée à être scellée dans le sol et à recevoir la portion d'ancrage 11 du poteau.

Conformément à une caractéristique de l'invention, la base comporte à cet effet un logement 16 de forme partiellement complémentaire à celle de la section externe de la portion d'ancrage 11.

Dans le mode de réalisation choisi et représenté la base, qui est visible en perspective sur la figure 9, se présente sous la forme d'un puits. Le logement 16 de forme complémentaire à celle de la portion d'ancrage 11 s'étend sur toute la hauteur de la base. Le logement est ouvert sur une face supérieure 33 de la base et, à son extrémité opposée, le puits constitué par le logement 16 est fermé par une paroi 62 faisant fonction de butée pour la partie inférieure 63 de la portion d'ancrage 11. Dans la suite de la description, il sera précisé d'autres caractéristiques du logement 16.

En se référant à la figure 9, la base d'ancrage 13 présente une forme externe globalement parallélépipédique comportant notamment quatre faces d'extension verticale 61, et la paroi de butée de fond de logement 62. Quatre ailettes 64 sont ménagées sur les arêtes 65 formant la jonction des faces d'extension verticale 61. On observe également que, au voisinage de son extrémité supérieure, la pièce formant la base s'évase sensiblement de manière à former un rebord 66 ménagé à la périphérie supérieure de la base 13.

Les ailettes 64 ont pour fonction de faciliter le maintien de la base 13 dans le bitume ou le béton : c'est pourquoi un espace libre 70 est laissé entre l'extrémité supérieure 67 de chaque ailette 64 et la face inférieure 68 du bourrelet 66 (voir figure 1 et 9). Dans le mode de réalisation choisi et représenté, la base 13 présente une hauteur d'environ 22 cm, les ailettes 64 s'étendant sur à peu près la moitié de cette hauteur.

La figure 4 est une coupe transversale de la portion d'ancrage 11. Sur cette figure on a représenté en traits mixtes fins, la base 13 et plus précisement le logement 16. On observe qu'effectivement ce logement est de forme complémentaire sur l'ensemble de la périphérie de la section de la portion 11, sauf au niveau d'une échancrure 17 sur laquelle on reviendra plus loin.

Conformément à l'invention, une première surface d'appui 19 est agencée à l'intérieur du logement 16.

Dans le mode de réalisation présentement décrit, la première surface 19 d'appui est agencée sur un bossage 18 ménagé sur la surface interne dudit logement. En espèce, on observe que le logement 16 présente, en section, une forme globalement rectangulaire ; le bossage 18 est ménagé sur l'un des grands côtés du rectangle. Ce bossage s'étend sur la majeure partie de la hauteur du logement 16 (voir figure 3).

Le bossage 18 présente une largeur semblable à celle de l'échancrure d'extension longitudinale 17 ménagée dans la portion d'ancrage 11, de telle sorte que lorsque l'on emboîte la portion d'ancrage 11 dans le logement 16, l'échancrure 17 de la portion d'ancrage coulisse de part et d'autre du bossage 18, figure 4.

L'échancrure 17 présente en coupe transversale une forme globale en "U" et présente une face arrière 21 (base du "U") d'extension verticale et parallèle aux surfaces frontale 45 et arrière 46, ainsi que deux faces latérales 23,23′ (branches du "U" en coupe transversale) d'extension verticale et perpendiculaire à la face arrière 21. Une nervure centrale 20 s'étend selon l'axe longitudinal de la portion d'ancrage du poteau. La coupe transversale de la nervure 20 forme un "T". Celle-ci est disposée sur la base du "U". Deux nervures latérales 22,22′ sont disposées sur les surfaces latérales 23,23′ de l'échancrure 17 et si on considère la coupe transversale illustrée en figure 4, on observe que les nervures latérales 22,22′ sont disposées sur les branches du "U". Les faces 24,24′ en regard de l'extérieur des nervures latérales et la face externe 25 de l'aile du "T" de la nervure centrale 20 sont coplanaires et définissent une seconde surface d'appui.

On observe que cette seconde surface d'appui se trouve en regard de la première surface d'appui 19 lorsque la portion d'ancrage 11 se trouve emboîtée dans le logement 16, comme illustré notamment en figure 3a.

On observe également que conformément à une caractéristique de l'invention, les surfaces d'appui définissent, lorsque la portion d'ancrage est emboîtée dans le logement de la base, un volume conique ouvert vers le haut.

Ce volume conique est visible, en coupe longitudinale, en figure 3a.

Conformément à l'invention, le volume conique ainsi défini est propice à l'engagement d'une pièce de verrouillage 52 comportant une portion dite de "verrouillage" 53 de forme, au moins partiellement complémentaire, audit volume conique. La pièce de verrouillage présente ici, en effet, en section longitudinale, la même formetrapézoïdale que celle définie, en section longitudinale par la seconde surface d'appui constituée par les surfaces 24,24′ et 25 et la première surface d'appui 19.

On observe à cet égard que le volume conique ainsi défini présente en l'espèce plusieurs caractéristiques :
- ce n'est qu'un volume partiel défini par des surfaces dont l'une est fragmentée. Ce volume conique est en fait matérialisé par la partie conique 53 de la pièce de verrouillage qui sera décrite ci-après. Dans d'autres modes de réalisation le volume conique pourra être défini par une seconde surface d'appui continue et non fragmentée. Toutefois, la disposition présentement décrite présente des avantages qui apparaîtront dans la suite de la description,
- la forme conique du volume défini par les surfaces d'appui ou par la partie 23 de la pièce 22 est déterminée par deux courbes directrices rectangulaires : rectangle supérieur 54 et rectangle inférieur 55 de la portion 53 de la pièce de verrouillage 52). Dans d'autres modes de réalisation d'autres formes coniques peuvent être envisagées, notamment avec des courbes directrices circulaires. Le fonctionnement du dispositif qui sera décrit ci-après n'en sera pas changé pour autant.

Conformément à l'invention, la pièce de verrouillage comporte en outre une prise adaptée à coopérer avec l'extrémité d'action d'un levier de verrouillage.

Dans le mode de réalisation choisi et représenté, la pièce de verrouillage comporte d'une part, la portion de verrouillage conique 53 décrite ci-avant et d'autre part, une prise 26 constituée par une nervure 27 s'étendant au-delà de la face rectangulaire supérieure 54 de la portion 53 et une nervure de déverrouillage 28 susceptible de coopérer avec l'extrémité d'action 29 d'un levier 30 de déverrouillage.

Le levier de déverrouillage 30 est visible en figure 7 et a été représenté en traits mixtes fins en figure 3a. Il comporte d'une part un manche 31 à une extrémité duquel se trouve disposée l'extrémité d'action 29. On observe que l'extrémité d'action 29 se présente sous forme d'une arête décalée par rapport à l'axe du manche 31 et sensiblement orientée vers le haut. Un rouleau d'appui 32 est disposé à proximité de l'extrémité d'action 29.

Le fonctionnement du dispositif va maintenant être décrit.

Lorsqu'un poteau de signalisation tel que celui illustré en figure 1 doit être ancré dans le sol, la première opération consiste à sceller, au moyen de bitume ou de béton la base d'ancrage 13 comme illustré schématiquement en figure 1, la face supérieure 33 de la base 13 étant toutefois affleurante avec le reste du sol 14, de telle sorte que l'ouverture 16 soit dégagée.

La portion d'ancrage 11 du poteau 12 est alors engagée dans l'ouverture 16 comme illustré schématiquement en figure 1 et plus en détails en figures 1, 2, et 3a. La pièce de verrouillage 52 est introduite alors dans l'espace conique défini par la première surface d'appui 19 d'une part, la seconde surface d'appui (faces 24,24′ et 25) d'autre part. Comme la forme de la section de verrouillage 53 de la pièce 52 est complémentaire à celle de l'espace conique mentionné ci-dessus, un phénomène de coïncement se produit entre la pièce de verrouillage 52 d'une part, et lesdites surfaces d'appui d'autre part. Ce phénomène de coïncement peut être accentué en forçant, par exemple au moyen d'un marteau et d'un burin, la pièce 52 à pénétrer plus encore dans l'espace conique.

Le poteau se trouve donc solidement ancré dans le sol et ne peut en être dégagé que par une traction très importante vers le haut du fait de l'effet de coïncement. Lorsque l'on souhaite enlever le poteau 12 on présente le levier de déverrouillage comme illustré en figure 3a de sorte que l'extrémité d'action 29, qui, dans ce mode de réalisation, à la forme d'une arête tranchante, vienne buter contre la face inférieure 37 de nervure 28 de la pièce de verrouillage 52. En exerçant, sur le manche 31 du levier 30 une force vers le bas, on crée un moment de force permettant de dégager facilement la pièce de verrouillage 52, en dépit du coïncement de cette dernière. On peut alors facilement dégager le poteau 12.

On observe ainsi que grâce à la présente invention, il est aisé d'installer un poteau, les principales opérations de montage nécessitant un temps d'intervention relativement bref et pouvant être facilement assimilées. Il est non moins aisé de procéder à l'enlèvement du poteau ou de la portion d'ancrage du poteau,(en cas de détérioration de ce dernier, par exemple).

On va maintenant décrire un autre aspect de la présente invention relatif à la sécurité.

En premier lieu on observe, figure 3a, que la géométrie des diverses pièces en jeu (pièce de verrouillage, surfaces d'appuis, levier) est tel que seul un outil spécialisé tel que le levier 30 peut être utilisé pour procéder au montage. Il y a là une incidence importante sur le plan de la sécurité : en effet seules des personnes munies de tel levier, ou d'un levier équivalent peuvent procéder au démontage d'un poteau.

On va toutefois décrire un autre aspect de l'invention permettant de protéger l'accés à la pièce de verrouillage.

Selon cet aspect d'invention, il est prévu une pièce d'obturation de l'échancrure 17, les géométries respectives de la pièce d'obturation et de l'échancrure 17 étant, telles que la pièce d'obturation puisse coulisser le long de l'échancrure sans pouvoir s'en échapper latéralement.

Dans le mode de réalisation choisi et représenté, la pièce d'obturation est réalisée au moyen de deux profilés d'obturation 40,40′ (figures 6, 6a et 8) adaptés à coulisser sur les nervures latérales 22,22′ et sur les nervures 41,41′ constituées par l'aile du "T" de la nervure centrale 20.

En effet, les profilés d'obturation 40,40′ ont une forme globalement parallélépipédique avec une section en "U", des rainures 42 étant ménagés sur les faces latérales externes des profilés 40,40′. Plus précisément, si l'on considère la coupe transversale d'un profilé, les rainures 42 sont ménagés sur l'extérieur de ces branches du "U", dans une section 43 desdites branches disposées sensiblement en retrait vers l'intérieur.

De plus, en coupe transversale, figure 6, on observe que la section 43 présente une forme sensiblement trapézoïdale ou triangulaire de telle sorte que le profilé d'obturation présente, au niveau desdites extrémités de branche 43 une largeur sensiblement inférieure à l'écartement existant entre les nervures 22 et 41 d'une part, 22′ et 41′ d'autre part. Des surfaces latérales d'orientation oblique 49 sont ainsi délimitées.

Le fonctionnement de cet aspect de l'invention va maintenant être décrit.

Dans le mode de réalisation illustré l'échancrure 17 a une hauteur telle qu'une distance prédéterminée est présente entre l'extrémité supérieure 48 de l'échancrure 17 et la surface 33 de la base lorsque la portion d'ancrage 11 est emboîtée dans la base 13. Les profilés d'obturation ont une longueur correspondant à cette distance prédéterminée.

Une fois les opérations de montage du poteau effectuées comme décrit ci-avant, on présente les profilés d'obturation 40,40′ en regard de l'échancrure 17. Les surfaces obliques 49 respectivement latérales des profilés 40,40′ viennent alors buter contre les arêtes 50 de la nervure 41 et 51 de la nervure 22 (respectivement arêtes 50′ de la nervure 41′ et 51′ de la nervure 22′), comme illustré en figure 6. En exerçant une pression radiale (flèche F) sur chacun des profilés d'obturation 40,40′ les sections 43 de chacun de ces profilés tendent à rapprocher élastiquement l'une vers l'autre : ces profilés se trouvent alors clipsés en place, les nervures 41 (41′) et 22 (22′) s'engageant dans les rainures longitudinales 42 des sections 43 (figure 6a).

Ainsi, conformément à une caractéristique de l'invention on ne peut plus dégager latéralement les profilés 40, car les rainures 42 sont retenues par les nervures considérées.

En revanche, ces profilés peuvent dans certaines circonstances coulisser sur les rails constitués par les nervures 22,22′, 41,41′. Cependant, après leur mise en place, ces profilés butent contre l'arête supérieure 48 de l'échancrure 17 : ils ne peuvent coulisser vers le haut.

Si l'on veut remplacer le poteau 12, par suite d'une détérioration, il suffit de scier le poteau au niveau de la ligne I - I de la figure 1. De la sorte la butée constituée par l'arête 48 disparaît et les profilés 40,40′ peuvent alors coulisser le long des rails susmentionnés comme illustré en figure 8. On peut alors dégager l'accès à la pièce de verrouillage 52 et procéder à son enlèvement comme illustré en figure 3a.

Bien entendu l'homme de l'art pourra prévoir d'autres moyens permettant d'empêcher le coulissement des profilés vers le haut, pour empêcher un démontage intempestif du dispositif.

D'une manière générale, la présente invention n'a été décrite qu'à titre illustratif et englobe toute variante à la portée de l'homme de l'art. En particulier, il a été prévu une pièce d'obturation constituée par deux profilés. Cette pièce d'obturation pourra être évidemment constituée par un seul profilé. De même, comme on l'a mentionné plus haut les surfaces d'appui peuvent être fragmentées ou continues.

## Revendications

1. Dispositif d'ancrage (10) amovible d'un poteau (12) dans le sol, comportant une base (13) destinée à être scellée dans le sol (14), comportant un logement (16), de forme, au moins partiellement, complémentaire à celle de la section externe d'une portion d'ancrage dudit poteau de telle sorte que cette portion puisse s'y emboîter ; une première surface d'appui (19), agencée à l'intérieur du logement (16) ; une seconde surface d'appui (24, 24', 25), agencée dans ladite portion d'ancrage du poteau, venant en regard de la première surface d'appui (19) lorsque la portion d'ancrage (11) se trouve emboîtée dans le logement, les deux surfaces d'appui définissant alors, partiellement au moins, un volume ouvert vers le haut propice à l'engagement d'une pièce de verrouillage (52) comportant une portion de verrouillage (53), la pièce de verrouillage comportant en outre une prise (26) adaptée à coopérer avec l'extrémité d'action (29) d'un levier de déverrouillage (30), dispositif caractérisé en ce que :
- le volume ouvert vers le haut est, partiellement au moins, conique, tandis que la pièce de verrouillage (52) est, partiellement au moins, de forme complémentaire,
- la seconde surface d'appui (24, 24', 25) est agencée dans une échancrure, d'extension longitudinale (17), que comporte la portion d'ancrage tandis que le dispositif comporte en outre une pièce d'obturation (40, 40') empêchant l'accès à la pièce de verrouillage (52),
- ladite première surface d'appui est agencée sur un bossage de largeur prédéterminée, ménagé sur la surface interne dudit logement.

2. Dispositif selon la revendication 1, caractérisé en ce que la largeur de l'échancrure est semblable à celle du bossage.

3. Dispositif selon l'une quelconque des revendications 1, 2, caractérisé en ce que la géométrie de la pièce d'obturation (40, 40') et celle de l'échancrure (17) sont telles que la pièce d'obturation puisse coulisser le long de l'échancrure (17) sans pouvoir s'en échapper latéralement.

4. Dispositif selon l'une quelconque des revendications 1 à 3, caractérisé en ce que ladite portion d'ancrage est réalisée sous forme d'un profilé présentant une échancrure ayant, en coupe transversale une forme en "U", une nervure centrale (20) dont la coupe transversale forme un "T" étant disposée sur la base du "U" et s'étendant parallèlement à l'axe longitudinal de la portion d'ancrage, deux nervures latérales (22, 22') longitudinales étant respectivement agencées sur les branches du "U", les faces (24, 24') en regard de l'extérieur des nervures latérales et la face externe (25) de l'aile du "T" de la nervure centrale étant coplanaires et définissant ladite seconde surface d'appui.

5. Dispositif selon la revendication 4, caractérisé en ce que les deux nervures latérales et la nervure centrale définissent des rails propices au guidage de profilés d'obturation (40, 40') présentant à cet effet des rainures (42) de forme partiellement complémentaire à celle des nervures latérales (22, 22') et à celle des portions latérales (41, 41') de l'aile du "T" de la nervure centrale (20).

6. Dispositif selon la revendication 5, caractérisé en ce que les profilés d'obturation (40, 40') ont une forme globalement parallélépipédique avec une section en "U", lesdites rainures (42) étant ménagées à l'extérieur dans une portion (43) des branches du "U", sensiblement en retrait vers l'intérieur, et à l'extrémité desdites branches, éloignée de la base du "U", cette extrémité étant de section sensiblement trapézoïdale ou triangulaire de telle sorte que le profilé d'obturation présente, au niveau desdites extrémités des branches, une largeur sensiblement inférieure à l'écartement existant entre chaque nervure latérale et l'extrémité de l'aile du "T" de la nervure centrale qui lui est opposée.

7. Poteau comportant une section d'ancrage (11) présentant les caractéristiques définies dans l'une quelconque des revendications 1 à 6 adapté à une base et une pièce de verrouillage telles que définies dans l'une quelconque des revendications 1 à 6.

8. Base (13) présentant les caractéristiques définies dans l'une quelconque des revendications 1 à 6, adaptée à un poteau tel que défini dans la revendication 7 et une pièce de verrouillage tels que définis dans l'une quelconque des revendications 1 à 6.

9. Base selon la revendication 8, caractérisée en ce que des ailettes (64) de retenue sont ménagées sur son extérieur, un espace (67) étant laissé libre entre la partie supérieure des ailettes et l'extrémité supérieure (66) de la base (13).

## Claims

1. Device for the removable anchoring (10) of a post (12) in the ground, having a base (13) intended to be sealed in the ground (14), having a housing (16) with a shape at least partially complementary to that of the external cross section of an anchoring portion of the said post so that this portion can fit therein; a first bearing surface (19), arranged inside the housing (16); a second bearing surface (24, 24', 25), arranged in the said anchoring portion of the post, coming opposite the first bearing surface (19) when the anchoring portion (11) is fitted in the housing, the two bearing surfaces then defining, at least partially, a volume which is open towards the top and which is suitable for the engagement of a locking piece (52) having a locking portion (53), the locking piece also having a projection (26) suitable for cooperating with the active end (29) of an unlocking lever (30), a device characterised in that:
- the volume which is open towards the top is, at least partially, conical, whilst the locking piece (52) is, at least partially, of complementary shape,
- the second bearing surface (24, 24', 25) is arranged in a cut-out, extending longitudinally (17), included in the anchoring portion, whilst the device also includes a closure piece (40, 40') prevent access to the locking piece (52),
- the said first bearing surface is arranged on a protrusion of predetermined width, provided on the internal surface of the said housing.

2. Device according to Claim 1, characterised in that the width of the cut-out is similar to that of the protrusion.

3. Device according to either one of Claims 1, 2, characterised in that the geometry of the closure piece (40, 40') and that of the cut-out (17) are such that the closure piece can slide along the cut-out (17) without being able to escape therefrom laterally.

4. Device according to any one of Claims 1 to 3, characterised in that the said anchoring portion is produced in the form of a profiled section with a cut-out having, in cross section, the shape of a "U", a central rib (20) whose cross section forms a "T" being disposed on the base of the "U" and extending parallel to the longitudinal axis of the anchoring portion, two longitudinal lateral ribs (22, 22') being arranged respectively on the legs of the "U", the externally facing faces (24, 24') of the lateral ribs and the external face (25) of the flange on the "T" of the central rib being coplanar and defining the said second bearing surface.

5. Device according to Claim 4, characterised in that the two lateral ribs and the central rib define rails suitable for the guiding of the closure profiled sections (40, 40'), having for this purpose grooves (42) of a shape partially complementary to that of the lateral ribs (22, 22') and to that of the lateral portions (41, 41') of the flange of the "T" of the central rib (20).

6. Device according to Claim 5, characterised in that the closure profiled sections (40, 40') have a shape which is parallelepipedal overall with a "U" shaped cross section, the said grooves (42) being formed on the outside in a portion (43) of the legs of the "U", substantially offset towards the inside, and at the end of the said legs, distant from the base of the "U", this end having a substantially trapezoidal or triangular cross section so that the closure profiled section has, at the level of the said ends of the legs, a width substantially less than the distance between each lateral rib and the end of the flange on the "T" of the central rib which is opposite it.

7. Post including an anchoring section (11) having the characteristics defined in any one of Claims 1 to 6, adapted to a base and a locking piece as defined in any one of Claims 1 to 6.

8. Base (13) having the characteristics defined in any one of Claims 1 to 6, adapted to a post as defined in Claim 7 and a locking piece as defined in any one of Claims 1 to 6.

9. Base according to Claim 8, characterised in that retaining wings (64) are provided on its outside, a space (67) being left free between the top part of the wings and the top end (66) of the base (13).

## Patentansprüche

1. Vorrichtung (10) zur lösbaren Verankerung eines Pfostens (12) im Boden, mit einem Sockel (13), der zum Einmauern in den Boden (14) bestimmt ist, mit einem Sitz (16) in einer Form, die zumindest teilweise zu jener des Außenabschnitts eines Verankerungsteils des Pfostens derart komplementär ist, daß dieser Abschnitt eingepaßt werden kann; einer ersten Stützfläche (19), die im Inneren des Sitzes (16) angeordnet ist; einer zweiten Stützfläche (24, 24', 25), die im Verankerungsteil des Pfostens der ersten Stützfläche (19) zugewandt angeordnet ist, wenn der Verankerungsteil (11) im Sitz eingepaßt ist, wobei die beiden Stützflächen daher zumindest teilweise ein nach oben offenes Volumen für einen Eingriff mit einem Verriegelungsstück (52) definieren, das einen Verriegelungsteil (53) umfaßt, welches Verriegelungsstück weiters einen Griff (26) aufweist, der eingerichtet ist, mit dem Wirkende (29) eines Entriegelungshebels (30) zusammenzuwirken, welche Vorrichtung dadurch gekennzeichnet ist, daß:
- das nach oben offene Volumen zumindest teilweise verjüngt ist, wobei das Verriegelungsstück (52) zumindest teilweise eine komplementäre Form aufweist,
- die zweite Stützfläche (24, 24', 25) in einem Ausschnitt mit länglicher Form (17) angeordnet ist, die der Verankerungsteil umfaßt, wobei die Vorrichtung weiters ein Verschlußstück (40, 40') aufweist, das einen Zugang zum Verriegelungsstück (52) verhindert,
- die erste Stützfläche auf einem Vorsprung mit vorherbestimmter Größe angeordnet ist, der an der Innenfläche des Sitzes angebracht ist.

2. Vorrichtung nach Anspruch 1, dadurch gekennzeichnet, daß die Größe des Ausschnitts jener des Vorsprungs ähnlich ist.

3. Vorrichtung nach einem der Ansprüche 1 oder 2, dadurch gekennzeichnet, daß die Geometrie des Verschlußstücks (40, 40') und jene des Ausschnitts (17) derart sind, daß das Verschlußstück den Ausschnitt (17) entlang gleiten kann, ohne seitlich entweichen zu können.

4. Vorrichtung nach einem der Ansprüche 1 bis 3, dadurch gekennzeichnet, daß der Verankerungsteil in Form eines Profils mit einem im Querschnitt U-förmigen Ausschnitt, einer zentralen Rippe (20), deren Querschnitt ein T bildet, die an der Basis des U angeordnet ist und sich parallel zur Längsachse des Verankerungsteils erstreckt, und zwei seitlichen Längsrippen (22, 22'), die jeweils an den Schenkeln des U angeordnet sind, ausgebildet ist, wobei die Flächen (24, 24') zur Außenseite der seitlichen Rippen und die Außenfläche (25) des Balkens des T der zentralen Rippe koplanar sind und die zweite Stützfläche definieren.

5. Vorrichtung nach Anspruch 4, dadurch gekennzeichnet, daß die beiden seitlichen Rippen und die zentrale Rippe Schienen für die Führung der Verschlußprofile (40, 40') definieren, welche zu diesem Zweck Nuten mit einer Form aufweisen, die zu jener der seitlichen Rippen (22, 22') und jener der seitlichen Teile (41, 41') des Balkens des T der zentralen Rippe (20) teilweise komplementär ist.

6. Vorrichtung nach Anspruch 5, dadurch gekennzeichnet, daß die Verschlußprofile (40, 40') allgemein parallelepiped-förmig mit U-förmigem Querschnitt sind, wobei die Nuten (42) an der Außenseite in einem Teil (43) der Schenkel des U, im wesentlichen zum Inneren versetzt, und am Ende dieser Schenkel von der Basis des U weggerichtet, angeordnet sind, wobei dieses Ende einen im wesentlichen trapezförmigen oder dreieckigen Querschnitt aufweist, so daß daß Verschlußprofil, auf der Höhe der Enden der Schenkel, eine Größe hat, die wesentlich kleiner ist als der Abstand, der zwischen jeder seitlichen Rippe und dem dieser gegenüberliegenden Ende des Balkens des T der zentralen Rippe vorliegt.

7. Pfosten mit einem Verankerungsabschnitt (11), welcher die in einem der Ansprüche 1 bis 6 definierten Merkmale aufweist und für einen Sockel und ein Verriegelungsstück, wie in einem der Ansprüche 1 bis 6 definiert, geeignet ist.

8. Sockel (13), der die in einem der Ansprüche 1 bis 6 definierten Merkmale aufweist, welcher für einen Pfosten, wie in Anspruch 7 definiert, und für ein Verriegelungsstück, wie in einem der Ansprüche 1 bis 6 definiert, geeignet ist.

9. Sockel nach Anspruch 8, dadurch gekennzeichnet, daß Halteflügel (64) an seiner Außenseite angebracht sind, wobei ein Zwischenraum (67) zwischen dem oberen Teil der Flügel und dem oberen Ende (66) des Sockels (13) freigelassen ist.
